# EUROPÄISCHE PATENTSCHRIFT

(11) **EP 4 101 954 B1**
(45) Veröffentlichungstag und Bekanntmachung des Hinweises auf die Patenterteilung: **04.03.2026**
(21) Anmeldenummer: 22176977.1
(22) Anmeldetag: 02.06.2022
(51) Int. Cl.: D01H 1/16, D01H 4/50, D01H 4/08

(54) **SPINNBOX FÜR EINE OFFENEND-ROTORSPINNVORRICHTUNG**
SPINNING BOX FOR AN OPEN-END ROTOR SPINNING DEVICE
BOÎTE À FILER POUR UN DISPOSITIF DE FILATURE À ROTOR À BOUTS OUVERTS

(30) Priorität: 10.06.2021 CN 202110647564
(43) Veröffentlichungstag der Anmeldung: 14.12.2022
(73) Patentinhaber: Saurer (Jiangsu) Textile Machinery Co. Ltd., Changzhou City, Jiangsu Province 213200 (CN)
(72) Erfinder: Jakobinski, Andreas, 41812 Erkelenz (DE); Thomas, Sebastian, 41189 Mönchengladbach (DE); Redlich, Olaf, 41539 Dormagen (DE); Toribio Garcia, Sandra, 52146 Würselen (DE)
(74) Vertreter: Morgenthum-Neurode, Mirko

(56) Entgegenhaltungen:
- EP-A1- 3 153 612
- WO-A1-2005/033385
- DE-A1- 10 224 589
- DE-A1- 102015 012 911
- DE-A1- 3 640 217

## Beschreibung

Die vorliegende Erfindung betrifft eine Spinnbox für eine Offenend-Rotorspinnvorrichtung, insbesondere für eine semiautomatische Rotorspinnvorrichtung, gemäß den oberbegrifflichen Merkmalen des Anspruchs 1.

Eine solche Spinnbox ist beispielsweise aus dem Dokument EP 3 153 612 A1 bekannt. Eine weitere Spinnbox ist aus dem Dokument EP 2 963 164 A1 vorbekannt. Spinnboxen werden in üblicher Weise zum Schutz der für die Erzeugung eines Spinnfadens erforderlichen Komponenten gegenüber der Umgebung verwendet. So hausen vorbekannte Spinnboxen eine Auflöseeinheit ein, mittels welcher ein zugeführter Faserverband in einzelne Fasern vereinzelt und parallelisiert werden. Die vereinzelten Fasern werden über einen von der Auflöseeinheit zu einem in der Spinnbox angeordneten Spinnrotor führenden Faserleitkanal auf dessen Faserrutschwand geleitet. Die Rotation des Spinnrotors sorgt für ein Rutschen der vereinzelt zugeführten Fasern von der Faserrutschwand in eine radiale Faserrille des Spinnrotors, in welcher sich die vereinzelten Fasern an ein offenes Ende eines in der Faserrille abgelegten Spinnfadenendes anheften. Gleichzeitig wird der Spinnfaden über einen mit der Spinnrotortasse kommunizierenden Fadenabzugskanal aus der Spinnbox abgezogen, wodurch der Spinnfaden im Zuge des stetigen Anheftens abziehbar weitergebildet wird. Im Fall einer Spinnunterbrechung beispielsweise durch einen Fadenbruch oder Fadenschnitt ist für die Wiederaufnahme des Spinnvorgangs ein Anspinnvorgang erforderlich, bei welchem ein von der Auflaufspule kommendes Spinnfadenende in den Fadenabzugskanal ein- und dem Spinnrotor zugeführt werden muss. Für ein optimales Anspinnergebnis ist das Spinnfadenende zu trennen und vorzubereiten, indem das Spinnfadenende aufgelöst bzw. aufgedrillt wird, damit sich die vereinzelten Fasern zuverlässiger an das offene Spinnfadenende anheften können. Dazu ist es üblich, die Vorbereitung des Spinnfadenendes mittels eines Serviceaggregats oder innerhalb der Spinnbox mittels des Spinnrotors, wie beispielsweise aus dem Dokument EP 3 276 057 A1 bekannt, vorzunehmen. Ersteres ist für automatische Offenend-Spinnmaschinen vorteilhaft, jedoch für semiautomatische Offenend-Spinnmaschinen, welche über kein Serviceaggregat verfügen, ungeeignet. Dafür eignet sich die letztgenannte Lösung. Jedoch ist hierzu der Spinnrotor zusätzlich in definierter Weise anzutreiben, welches zu einer Verkürzung der Lebensdauer des Spinnrotorantriebs für die reine Spinnfadenerzeugung führen kann.

Mit der vorliegenden Erfindung soll eine alternative Möglichkeit bereitgestellt werden, mittels welcher eine Vorbereitung eines Spinnfadenendes für einen Anspinnvorgang, insbesondere gegenüber der Umgebungsluft geschützt, und weiterhin insbesondere für semiautomatische Offenend-Spinnmaschinen geeignet, ermöglicht wird.

Dazu wird eine Spinnbox mit einem Faserbandeingang zum Zuführen eines Faserverbandes zu einer Auflöseeinheit, welche in einer Auflöseeinheitaufnahme der Spinnbox anordbar ist, und mit einer Fadenaustrittsöffnung, über welche ein aus dem zugeführten Faserverband erzeugter Spinnfaden aus der Spinnbox ausleitbar ist, vorgeschlagen. Die Spinnbox nimmt eine Fadenendvorbereitungseinheit zum Vorbereiten eines Spinnfadenendes auf, wobei die Fadenendvorbereitungseinheit der Fadenaustrittsöffnung zur gegenseitigen Übergabe eines Spinnfadens gegenüberliegend angeordnet ist. Dadurch kann eine gegenüber der Umgebungsluft geschützte Fadenendvorbereitung innerhalb der Spinnbox, insbesondere unabhängig von einem Serviceaggregat und weiterhin insbesondere ohne Zulasten der Lebensdauer eines Spinnrotorantriebs vorgenommen werden. Eine solche Spinnbox eignet sich im Besonderen für eine semiautomatische Offenend-Spinnmaschine, kann aber auch bei automatischen Offenend-Spinnmaschinen zum Einsatz kommen.

Gemäß der vorliegenden Erfindung weist die Spinnbox eine mit der Fadenaustrittsöffnung kommunizierende und mit der Fadenendvorbereitungseinheit wirkverbindbare Fadeneinlegeausnehmung auf, in welche ein Spinnfaden aus der Fadenaustrittsöffnung überführbar ist, wobei sich die Fadeneinlegeausnehmung ausgehend von der Fadenaustrittsöffnung in eine davon wegführende Richtung definiert erstreckt. Die Fadeneinlegeausnehmung erhöht somit den Auslegungsfreiheitsgrad der Spinnbox. Die Fadenendvorbereitungseinheit kann innerhalb der Spinnbox unter Berücksichtigung der Platzverhältnisse an einem ausgewählten Ort bedarfsgerecht angeordnet werden.

Vorzugsweise umfasst die Spinnbox eine erste Gehäuseseite und eine zweite Gehäuseseite, welche an die erste Gehäuseseite unter Einschluss eines Winkels von kleiner als 180° angrenzt, wobei die Fadenaustrittsöffnung in der ersten Gehäuseseite ausgebildet ist und wobei sich die Fadeneinlegeausnehmung von der Fadenaustrittsöffnung bis in die zweite Gehäuseseite erstreckt und insbesondere wenigstens teilweise schlitzartig ausgebildet ist. Dies ermöglicht die Überführung des Spinnfadens aus der Fadenaustrittsöffnung in die Fadeneinlegeausnehmung ohne zusätzliche Kontaktierungen des Spinnfadens an einem Spinnboxrand, welche sich ungünstig auf die Haarigkeit des Spinnfadens auswirken könnte. Weiter bevorzugt weist die Spinnbox eine dritte Gehäuseseite auf, welche an die zweite Gehäuseseite unter Einschluss eines Winkels von kleiner als 180° angrenzt, wobei sich die Fadeneinlegeausnehmung von der Fadenaustrittsöffnung bis in die dritte Gehäuseseite erstreckt und insbesondere wenigstens teilweise schlitzartig ausgebildet ist. Dadurch kann eine zuverlässigere kontaktlose Überführung des Spinnfadens in die Fadeneinlegeausnehmung für einen Vorbereitungsvorgang des Spinnfadens mittels der Fadenendvorbereitungseinheit erfolgen.

Weiter bevorzugt sind die erste und zweite und, insbesondere dritte, Gehäuseseite von einem Aufsatz ausgebildet, welcher abnehmbar an der Spinnbox befestigbar ist. Die Befestigung kann dabei über übliche Klemm-, Rast-, Schraubverbindungen oder ähnliche form- und/oder kraftschlüssige Verbindungsarten erfolgen, welche eine zerstörungsfreie, wiederholbare Abnahme des Aufsatzes ermöglichen. Ein solcher Aufsatz begünstigt die zuverlässige Überführung des Spinnfadens aus der Fadenaustrittsöffnung in die Fadeneinlegeausnehmung sowie eine Zugänglichkeit zur Fadenendvorbereitungseinheit, beispielsweise um Störungen zu beheben oder Verschleißteile auszuwechseln.

Nach einer weiteren bevorzugten Ausführungsform bildet der Aufsatz in Abziehrichtung des Spinnfadens wenigstens eine letzte Komponente der Spinnbox oder weiter bevorzugt die letzte Komponente der Spinnbox, welche weiterhin bevorzugt eine zu den übrigen Gehäuseseiten der Spinnbox erhabene bzw. vorstehende Komponente ausformt.

Vorzugsweise fluchten die Gehäuseseiten des an der Spinnbox montierten Aufsatzes außenoberflächenseitig mit den an diese Gehäuseseiten angrenzenden Oberflächenseiten der Spinnbox. Weiterhin bevorzugt ist eine zu dem Faserbandeingang benachbarte frontseitige Oberflächenseite der Spinnbox zumindest größtenteils oder vollständig aus wenigstens einer Gehäuseseite des Aufsatzes ausgebildet.

In bevorzugter Weise weist die Fadenendvorbereitungseinheit eine Fadentrenneinheit, beispielsweise eine Fadenschneideinheit auf, welche in der Spinnbox gegenüberliegend der Fadeneinlegeausnehmung zum Trennen eines in der Fadeneinlegeausnehmung aufgenommenen Spinnfadens angeordnet ist. Die Fadentrenneinheit kann somit folglich abseits des normalen Spinnfadenlaufwegs angeordnet werden, womit in einem möglichen Defektfall der Fadentrenneinheit eine Störung des Spinnprozesses zuverlässig vermieden werden kann.

Weiterhin bevorzugt ist innerhalb der Spinnbox eine Fadenleitrampe angeordnet, welche der Fadeneinlegeausnehmung derart zugeordnet ist, dass ein in die Fadeneinlegeausnehmung eingelegter Spinnfaden über die Fadenleitrampe definiert führbar ist. Dadurch kann das Risiko eines Verhakens des Spinnfadens im Zuge des Einlegens in die Fadeneinlegeausnehmung reduziert, bestenfalls vermieden werden.

Besonders bevorzugt ist die Fadenleitrampe zwischen dem Fadenabzugskanalausgang und der Fadentrenneinheit angeordnet, wobei die Fadenleitrampe den Fadenabzugskanalausgang entlang der Abzugsrichtung des Spinnfadens, weiter bevorzugt mit einer sich quer zu dem Fadenabzugskanalausgang und von dieser wegführenden Rampenfläche, überragt, um den Spinnfaden zuverlässig in oder zu einem Spinnfadentrennort der Trenneinheit im Zuge des Einlegens zu leiten. Beispielsweise kann die Fadentrenneinheit insbesondere durch die Fadenschneideinheit aufweisend zwei zueinander relativ bewegbare Klingenelemente ausgebildet sein, wobei die Klingenelemente eine Schneidöffnung zum Schneiden des Spinnfadens ausbilden. Die Fadenleitrampe ist weiter bevorzugt korrespondierend mit einer Schneidkante einer der Klingenelemente ausgebildet und angeordnet, wodurch der Spinnfaden im Zuge des Einlegens zuverlässig in die Schneidöffnung, vorzugsweise bis in den Schneidgrund der Schneidöffnung geleitet wird, um ein zuverlässiges Schneiden des Spinnfadens zu ermöglichen.

Nach einer bevorzugten Ausführungsform der vorliegenden Erfindung ist in der Spinnbox ein Fadensensor der Fadeneinlegeausnehmung zugeordnet zum Erfassen eines in der Fadeneinlegeausnehmung aufgenommenen Spinnfadens angeordnet. Weiter bevorzugt ist die Fadentrenneinheit basierend auf einem Erfassungssignal des Fadensensors von diesem oder einer zwischengeschalteten Steuereinheit zum Trennen des in der Fadeneinlegeausnehmung eingelegten Spinnfadens ansteuerbar. Damit kann automatisiert ein Trennen des Spinnfadens initialisiert werden.

Gemäß einer bevorzugten Ausführungsform der vorliegenden Erfindung weist die Spinnbox ein Reinigungsgehäuse auf, welches einen sich entlang der Auflöseinheitaufnahme erstreckenden Abführkanal mit einer Eintrittsöffnung, welche zu einer die Spinnbox umgebenden Außenseite offen ist, mit einer Austrittsöffnung, welche mit einem Schmutzkanal der Spinnmaschine koppelbar ist, und mit einer zwischen der Eintritts- und Austrittsöffnung angeordneten Aufnahmeöffnung, welche zur Auflöseeinheitaufnahme zum Abführen von Schmutzpartikeln aus der Auflöseeinheitaufnahme offen ausgebildet ist, aufweist, wobei das Reinigungsgehäuse abseits der Aufnahmeöffnung eine in den Abführkanal führende Zuführöffnung zum Zuleiten von Schmutzpartikeln und Faserresten aufweist. Die Zuführöffnung ermöglicht die Verwendung des Reinigungsgehäuses, insbesondere des Abführkanals, zum Abführen von Schmutzpartikeln aus anderen Bereichen der Spinnbox als der Auflöseeinheitaufnahme. Üblicherweise ist das Reinigungsgehäuse, wie aus dem Dokument EP 2 963 164 A1 vorbekannt, vorgesehen, die im Zuge der Vereinzelung des zugeführten Faserverbandes herausgelösten Schmutzpartikel und Faserresten in einen Schmutzkanal der Offenend-Spinnmaschine abzuführen. Dazu wird der Abführkanal mit Unterdruck beaufschlagt, wobei die mit der Umgebungsluft kommunizierende Eintrittsöffnung sicherstellt, dass innerhalb der Auflöseeinheitaufnahme kein stetiger Unterdruckzuwachs erfolgt. Dies führt bei anliegender Unterdruckbeaufschlagung zu einer kontinuierlichen Luftströmung im Abführkanal, welcher von der Eintrittsöffnung in Richtung der Austrittsöffnung gerichtet ist, wodurch Schmutzpartikel und Faserreste über die zwischenliegende Aufnahmeöffnung aus der Auflöseeinheitaufnahme mitgerissen werden können. Dieser Mitnahmeeffekt wird über die Anordnung einer Zuführöffnung in dem Abführkanal abseits der Aufnahmeöffnung ebenfalls ausgenutzt. Insbesondere ist die Zuführöffnung über einen Verbindungskanal mit einer Abführöffnung der Fadenendvorbereitungseinheit verbunden. Dadurch können im Zuge der Vorbereitung des Spinnfadenendes, wie das Trennen und/oder das Auflösen, der abgetrennte Spinnfadenendabschnitt sowie Schmutzpartikel und Faserreste zuverlässig abgeführt werden. Die Fadenendvorbereitungseinheit weist dabei eine Fadenendauflöseeinheit zum Auflösen eines in die Fadenaustrittsöffnung eingeführten Spinnfadenendes auf, wobei die Fadenendauflöseeinheit durch einen mit einem Spinnrotor wirkverbindbaren Fadenabzugskanal mit einem Fadenabzugskanalausgang ausgebildet ist, welcher in der Spinnbox gegenüber der Fadenaustrittsöffnung angeordnet ist. Die Abführöffnung ist in dem Fadenabzugskanal in Abziehrichtung des Spinnfadens der Fadenendauflöseeinheit vorgelagert ausgebildet.

Vorzugsweise ist die Zuführöffnung zwischen der Eintrittsöffnung und der Aufnahmeöffnung, insbesondere nahe der Eintrittsöffnung, weiter bevorzugt unmittelbar der Eintrittsöffnung nachgelagert, angeordnet. Dies ermöglicht eine vereinfachte Zugänglichkeit der Zuführöffnung, beispielsweise zu Reinigungszwecken.

Weiter bevorzugt ist die Zuführöffnung durch einen Einsatz ausgebildet, welcher in dem Abführkanal, insbesondere auswechselbar, angeordnet ist. Die Reinigung der Zuführöffnung kann somit weiter vereinfacht vorgenommen werden. Ferner ist eine Anpassung der Zuführöffnung an unterschiedliche Fasermaterialien, welche von der Offenend-Spinnmaschine bzw. in der Spinnbox verarbeitet werden können, möglich.

Gemäß einer bevorzugten Ausführungsform ist die Spinnbox nach einer der vorstehend beschriebenen Ausführungsformen Bestandteil einer Spinnvorrichtung einer Offenend-Spinnmaschine, insbesondere einer semiautomatischen Rotorspinnmaschine. Nach einer bevorzugten Ausführungsform umfasst die Spinnvorrichtung einen, vorzugsweise einzeln, antreibbaren Spinnrotor, dessen Spinnrotortasse während des Spinnbetriebes mit hoher Drehzahl in einem unterdruckbeaufschlagbaren Rotorgehäuse umläuft. Das Rotorgehäuse ist durch ein Deckelelement verschließbar, welches durch die Spinnbox ausgebildet ist. In der Spinnbox ist in der Auflöseeinheitaufnahme eine Auflöseeinheit, insbesondere eine Auflösewalze, angeordnet, zu welcher ein Faserverband über den Faserbandeingang zuführbar ist. Die Auflösewalze ist angeordnet und ausgebildet, den Faserverband in vereinzelte Fasern aufzulösen, wobei aus dem Faserverband herausgelöste Schmutzpartikel und/oder Faserreste über das Reinigungsgehäuse in einen Schmutzkanal der Spinnmaschine abgeführt werden. Mit der Auflösewalze steht ein in der Spinnbox angeordneter Faserleitkanal in Wirkverbindung, über welchen die aufgelösten Fasern der Spinnrotortasse zuführbar sind. Der Spinnrotortasse gegenüberliegend ist ein Fadenabzugskanaleingang angeordnet, wobei sich der Fadenabzugskanal von dem Fadenabzugskanaleingang bis zu einem der Fadenaustrittsöffnung gegenüberliegenden Fadenabzugskanalausgang innerhalb der Spinnbox erstreckt.

Die Spinnvorrichtung nach dieser bevorzugten Ausführungsform ermöglicht ein vollständig innerhalb der Spinnbox, gegenüber der Umgebungsluft geschütztes durchführbares Vorbereiten eines Spinnfadenendes im Zuge eines Anspinnvorgangs.

Nach einem weiteren Aspekt der vorliegenden Erfindung wird ein Verfahren zum Anspinnen eines Spinnfadens bei einer Offenend-Spinnmaschine, insbesondere einer semiautomatischen Rotorspinnmaschine, vorgeschlagen, wobei die Offenend-Spinnmaschine eine vorstehend beschriebene Spinnvorrichtung aufweist. Bei dem Verfahren wird in einem Schritt ein durch die Fadenaustrittsöffnung durchgehender Spinnfaden aus der Fadenaustrittsöffnung in die Fadeneinlegeausnehmung überführt. Die Überführung kann manuell von einem Bediener oder automatisch, beispielsweise mittels einer Fadenklemmeinheit erfolgen, welche außerhalb der Spinnbox relativ zum Fadenlaufweg des Spinnfadens bewegbar ausgebildet ist. Die Fadenklemmeinheit kann einem die Spinnvorrichtung bedienenden Serviceaggregat oder einer die Spinnvorrichtung umfassenden Spinnstelle oder der Spinnvorrichtung zugeordnet sein. Nach Überführung in die Fadeneinlegeausnehmung erfolgt die Initialisierung der Fadentrenneinheit zum Trennen des eingelegten Spinnfadens. Die Initialisierung kann vorzugsweise mittels eines die Fadeneinlegeausnehmung überwachenden Fadensensors in einer wie beispielhaft vorstehend beschriebenen Weise erfolgen. Alternativ kann die Initialisierung über eine Aktion des Bedieners wie beispielsweise das Auslösen eines Fadentrennsignals durch Bedienen einer Betätigungseinrichtung erfolgen. Die Initialisierung der Fadentrenneinheit kann unmittelbar von der Betätigungseinrichtung oder unter Zwischenschaltung einer Steuereinheit ausgelöst werden. Der abgetrennte Spinnfadenabschnitt wird vorzugsweise innerhalb der Spinnbox über das Reinigungsgehäuse in einer wie vorstehend beschriebenen Weise entsorgt. Das geschnittene Spinnfadenende wird der Fadenaustrittsöffnung zur Einführung in die Spinnbox, insbesondere in den Fadenabzugskanal vorgelegt. Vorzugsweise liegt dafür am Fadenabzugskanalausgang eine Saugströmung an, über welche das Spinnfadenende in den Fadenabzugskanal eingesogen wird. Die Saugströmung kann vorzugsweise über die Druckluftzufuhr und/oder über den an der Abführöffnung anliegenden Unterdruck erzeugt werden. Das in den Fadenabzugskanal eingeführte Spinnfadenende wird anschließend mittels der Fadenendvorbereitungseinheit vorbereitet. Dazu wird das Spinnfadenende vorzugsweise bei vorherrschender Druckluftzuführung in dem Fadenabzugskanal aufgelöst bzw. aufgedrillt. Nach dem Auflösevorgang wird das aufgelöste Spinnfadenende dem Spinnrotor, insbesondere der Spinnrotortasse, für eine Fortsetzung des Anspinnvorgangs zugeleitet.

Ausführungsbeispiele der Erfindung werden nachstehend mit Bezug auf die Zeichnungen erläutert. In den Zeichnungen zeigen:
- Fig. 1: in einer schematischen Darstellung ein Ausführungsbeispiel einer Spinnbox;
- Fig. 2: in einer schematischen Darstellung die in Figur 1 gezeigte Spinnbox mit abgenommenem Aufsatz,
- Fig. 3: in einer schematischen perspektivischen Darstellung einen Aufsatz nach einem Ausführungsbeispiel,
- Fig. 4: in einer schematischen perspektivischen Darstellung einen Ausschnitt einer Spinnbox mit Aufsatz nach einem weiteren Ausführungsbeispiel, und
- Fig. 5: in einer schematischen perspektivischen Darstellung den in Fig. 4 gezeigten Ausschnitt der Spinnbox ohne Aufsatz.

Figuren 1 und 2 zeigen eine Spinnbox 1 nach einem Ausführungsbeispiel. Die Spinnbox 1 weist einen Faserbandeingang auf, welcher bei dem dargestellten Ausführungsbeispiel in vorbekannter Weise ein Faserbandeinzug umfassend einen Vorverdichter 10 und eine in Faserbandtransportrichtung nachgeschaltete antreibbare Speisewalze 12 vorgeschaltet ist, über welche der Faserverband vorverdichtet über den Faserbandeingang in die Spinnbox 1 zu einer als Auflöseeinheit ausgebildeten, nicht dargestellten Auflösewalze transportiert wird. Zum Ausleiten eines von einem von der Spinnbox 1 abgedeckten, nicht dargestellten Spinnrotor erzeugten Spinnfadens 2 verfügt die Spinnbox 1 über eine Fadenaustrittsöffnung 4. An die Fadenaustrittsöffnung 4 schließt sich eine Fadeneinlegeausnehmung 8 an, in welche der Spinnfaden 2 aus der Fadenaustrittsöffnung 4 nahtlos überführbar ist, wobei sich die Fadeneinlegeausnehmung 8 ausgehend von der Fadenaustrittsöffnung 4 in eine davon wegführende Richtung schlitzartig erstreckt. Die Fadenaustrittsöffnung 4 und die Fadeneinlegeausnehmung 8 sind in einem Aufsatz 6 ausgebildet, welcher an der Spinnbox 1 abnehmbar bzw. zerstörungsfrei lösbar über eine Rastverbindung befestigt ist. Der Aufsatz 6 bildet eine erste Gehäuseseite 6a und eine zweite Gehäuseseite 6b für die Spinnbox 1 aus, wobei auf der ersten Gehäuseseite 6a die Fadenaustrittsöffnung 4 ausgebildet ist und wobei sich die Fadeneinlegeausnehmung 8 in die zweite Gehäuseseite 6b erstreckt. Die erste Gehäuseseite 6a und zweite Gehäuseseite 6b sind aneinander angrenzend unter Einschluss eines Winkels kleiner als 180° ausgebildet.

Figur 3 zeigt ein weiteres Ausführungsbeispiel des Aufsatzes 6, wobei sich dieser von dem in Figur 1 dargestellten Aufsatz 6 lediglich durch eine dritte Gehäuseseite 6c unterscheidet, in welcher sich die Fadeneinlegeausnehmung 8 erstreckt und welche angrenzend an die zweite Gehäuseseite 6b unter Einschluss eines Winkels von kleiner als 180° ausgebildet ist.

Die Spinnbox 1 ist ausgelegt, eine Fadenendvorbereitungseinheit aufzunehmen, welche zum Vorbereiten des Spinnfadens 2 ausgebildet ist, wobei die Fadenendvorbereitungseinheit nach diesem Ausführungsbeispiel der Fadenaustrittsöffnung 4 und der Fadeneinlegeausnehmung 8 gegenüberliegend innerhalb der Spinnbox 1 angeordnet ist. Die Fadenvorbereitungseinheit weist eine Fadentrenneinheit 20 auf, welche als Fadenschneideinheit mit einem ersten Klingenelement 21 und einem gegenüber dem ersten Klingenelement 21 relativ bewegbaren zweiten Klingenelement 22 zum Schneiden des Spinnfadens 2 ausgebildet ist. Das zweite Klingenelement 22 ist dazu mit einem ein- und ausfahrbaren Kolben gekoppelt. Die Fadentrenneinheit 20 ist mit ihrer durch das erste Klingenelement 21 und zweite Klingenelement 22 ausgestaltete Schneidöffnung parallel zu einem Fadenabzugskanal 30 benachbart zu einem Fadenabzugskanalausgang 32 der Fadeneinlegeausnehmung 8 gegenüberliegend angeordnet, wobei der Fadenabzugskanalausgang 32 der Fadenaustrittsöffnung 4 gegenüberliegt.

Die Fadenendvorbereitungseinheit weist des Weiteren eine Fadenendauflöseeinheit auf, welche in Abzugsrichtung der Spinnfadens 2 dem Fadenabzugskanalausgang in dem Fadenabzugskanal 30 vorgeschaltet ist. Die Fadenendauflöseeinheit weist einen pneumatischen Anschluss 34 auf, über welchen in bekannter Weise Druckluft in den Fadenabzugskanal 30 entgegen der Abzugsrichtung zur Erzeugung einer Wirbelluftströmung in dem Fadenabzugskanal 30 einleitbar ist, um ein in dem Fadenabzugskanal 30 im Bereich der Fadenendvorbereitungseinheit gehaltenes Spinnfadenende aufzulösen.

Die Spinnbox 1 verfügt über ein Reinigungsgehäuse 40, welches in üblicher Weise einen sich entlang der Auflöseinheitaufnahme erstreckenden Abführkanal 41 mit einer Eintrittsöffnung 42, welche zu einer die Spinnbox 1 umgebenden Außenseite offen ist, einer Austrittsöffnung, welche mit einem Schmutzkanal der Spinnmaschine koppelbar ist, und einer zwischen der Eintrittsöffnung 42 und Austrittsöffnung angeordneten Aufnahmeöffnung, welche zur Auflöseeinheitaufnahme zum Abführen von Schmutzpartikeln aus der Auflöseeinheitaufnahme offen ausgebildet ist, aufweist. Das Reinigungsgehäuse 40 umfasst entgegen der üblichen Ausgestaltung abseits der Aufnahmeöffnung eine in den Abführkanal 41 führende Zuführöffnung zum Zuleiten von Schmutzpartikeln. Die Zuführöffnung ist in einem Einsatz 50 ausgebildet, welcher im Boden eines Eingangsbereichs des Abführkanals 40 nahe der Eintrittsöffnung 42 auswechselbar angeordnet ist. Die Zuführöffnung ist mittels eines Verbindungsschlauches oder -kanals mit einer Abführöffnung gekoppelt, welche in dem Fadenabzugskanal 30 der Fadenendauflöseeinheit in Abzugsrichtung vorgeschaltet ist.

Figuren 4 und 5 zeigen in einer schematischen perspektivischen Darstellung einen Ausschnitt einer Spinnbox 1 mit einem Aufsatz 50 nach einem weiteren Ausführungsbeispiel. Nach diesem weiteren Ausführungsbeispiel ist die Spinnbox 1 oberseitig rampenartig ausgebildet, wobei sich der Aufsatz 50 über die zu der Oberseite angrenzende Frontseite der Spinnbox 1 benachbart zu dem nicht dargestellten Faserbandeinzug umfassend den Vorverdichter 10 und die Speisewalze 12 definiert erstreckt. Nach dem weiteren Ausführungsbeispiel erstreckt sich der Aufsatz 50 frontseitig der Spinnbox 1 entlang der Abzugsrichtung des Spinnfadens 1 von der Oberseite bis zu einer zu dem Faserbandeinzug benachbarten Position sowie in einer zu der Abzugsrichtung orthogonalen, von dem Faserbandeinzug wegführenden Richtung größtenteils über die Frontseite, nach diesem Ausführungsbeispiel über die vollständige Frontseite der Spinnbox 1.

Der Aufsatz 50 nach diesen weiteren Ausführungsbeispielen ist somit in seinen Abmaßen größer als der in Figuren 1 bis 3 gezeigte Aufsatz 50 ausgebildet, wodurch der Aufsatz 50 zuverlässiger lösbar an der Spinnbox 1 fixiert werden kann, wobei sich nach Abnahme des Aufsatzes 50 von der Spinnbox 1 zudem ein größerer Zugriffsbereich in die Spinnbox 1 ergibt, welcher eine einfachere und zuverlässigere Bedienung der von dem Aufsatz 50 verdeckten Komponenten wie die Fadentrenneinheit 20 innerhalb der Spinnbox 1 ermöglicht.

Der Aufsatz 50 ist über Rastmittel an der Spinnbox 1 lösbar fixiert. Als Rastmittel kommen beispielsweise an der Spinnbox 1 und dem Aufsatz 50 komplementär ausgebildete Rastklinken und Rastausnehmungen 16 in Frage.

Des Weiteren ist der Aufsatz 50 in einer Ausnehmung 14 der Spinnbox 1 eingesetzt, wobei wenigstens die äußeren Oberflächenseiten der Spinnbox 1 außenseitig mit den Gehäuseseiten 6a, 6b, 6c des Aufsatzes 50 fluchten, also zumindest außenseitig ineinander kantenfrei übergehen.

Innerhalb der Spinnbox 1 ist zwischen dem Fadenabzugskanal 30 und der Fadentrenneinheit 20 eine Fadenleitrampe 60 mit einer quer zu dem Fadenabzugskanalausgang 32 verlaufenden und von dieser wegführenden Rampenfläche 62 angeordnet, über welche der in die Fadeneinlegeausnehmung 8 eingelegte Spinnfaden 1 in Richtung des Grundes der Schneidöffnung der Fadentrenneinheit 20 geleitet wird. Die Fadenleitrampe 60 überragt in Abzugsrichtung des Spinnfadens 2 den Fadenabzugskanalausgang 32. Die Fadenleitrampe 60 nach diesem Ausführungsbeispiel ist korrespondierend mit der Schneidkante des ersten Klingenelementes 21 ausgebildet und angeordnet, wodurch der Spinnfaden 2 zuverlässig in den Schneidgrund der Schneidöffnung geleitet werden kann.

Die Spinnbox 1 ist Bestandteil einer Spinnvorrichtung einer Offenend-Rotorspinnmaschine, wobei die Spinnvorrichtung einen definiert antreibbaren Spinnrotor umfasst, dessen Spinnrotortasse während eines Spinnbetriebes mit hoher Drehzahl in einem unterdruckbeaufschlagbaren Rotorgehäuse rotiert. Das Rotorgehäuse ist durch ein Deckelelement verschließbar, welches durch die Spinnbox 1 ausgebildet ist. In der Spinnbox 1 ist in der Auflöseeinheitaufnahme eine Auflösewalze angeordnet, zu welcher der Faserverband über den Faserbandeingang zuführbar ist. Die Auflösewalze ist angeordnet und ausgebildet, den Faserverband in vereinzelte Fasern aufzulösen, wobei aus dem Faserverband herausgelöste Schmutzpartikel und/oder Faserreste über das Reinigungsgehäuse in einen Schmutzkanal der Spinnmaschine abgeführt werden. Mit der Auflösewalze steht ein in der Spinnbox 1 angeordneter Faserleitkanal in Wirkverbindung, über welchen die aufgelösten Fasern der Spinnrotortasse zuführbar sind. Der Spinnrotortasse gegenüberliegend ist ein Fadenabzugskanaleingang angeordnet, wobei sich der Fadenabzugskanal 30 von dem Fadenabzugskanaleingang bis zu dem der Fadenaustrittsöffnung 4 gegenüberliegenden Fadenabzugskanalausgang 32 innerhalb der Spinnbox 2 erstreckt.

Während des Spinnbetriebes wird der erzeugte Spinnfaden 2 aus der Spinnbox 1 über die Fadenaustrittsöffnung 4 in eine von der Spinnbox 1 wegführende Richtung abgezogen und einer Aufspulvorrichtung zum Bilden einer Auflaufspule zugeführt. Zwischen der Spinnbox 1 und der Aufspulvorrichtung ist ein Fadensensor zum Überwachen einer Charakteristik des laufenden Spinnfadens 2 angeordnet. Sobald der Fadensensor eine definierte Abweichung erfasst, erfolgt eine kontrollierte Spinnunterbrechung mit einem kontrollierten Fadenschnitt des Spinnfadens 2. Dazu kann nach einem Ausführungsbeispiel eine bewegbare Fadenklemmeinheit ausgebildet sein, den austretenden Spinnfaden 2 zu klemmen und aus der Fadenaustrittsöffnung 4 in die Fadeneinlegeausnehmung 8 zu überführen. Die Fadenklemmeinheit kann einem die Spinnvorrichtung bedienenden Serviceaggregat oder einer die Spinnvorrichtung umfassenden Spinnstelle oder der Spinnvorrichtung zugeordnet sein. Der Fadeneinlegeausnehmung 8 ist ein weiterer Fadensensor zum Erfassen des Spinnfadens 2 in der Fadeneinlegeausnehmung 8 zugeordnet, wobei der weitere Fadensensor nach diesem bevorzugten Ausführungsbeispiel innerhalb der Spinnbox 2 angeordnet ist. Sobald der weitere Fadensensor die Anwesenheit des Spinnfadens 2 in der Fadeneinlegeausnehmung erfasst und an eine Steuereinheit, beispielsweise einen Arbeitsstellenrechner der Spinnmaschine, übertragen hat, initiiert die Steuereinheit den Schnitt des Spinnfadens 2 über die Fadentrenneinheit 20. Der abgetrennte Fadenendabschnitt wird über den anliegenden Unterdruck in der Abführöffnung in diese eingesogen und über das Reinigungsgehäuse 40 entsorgt. Die Fadenklemmeinheit legt das geschnittene Spinnfadenende der Fadenaustrittsöffnung 4 vor, womit das Spinnfadenende in den Fadenabzugskanal 30 eingesogen werden kann. Dazu liegt am Fadenabzugskanalausgang 32 eine Saugströmung an, über welche das Spinnfadenende in den Fadenabzugskanal 30 eingesogen werden kann. Die Saugströmung kann vorzugsweise über die Druckluftzufuhr über den Druckluftanschluss 34 und/oder über den an der Abführöffnung anliegenden Unterdruck erzeugt sein. Innerhalb des Fadenabzugskanals 30 wird im Bereich der Fadenendvorbereitungseinheit über die zugeführte Druckluft eine Wirbelluftströmung zum Auflösen des Spinnfadenendes erzeugt. Nach dem Auflösen wird das Spinnfadenende unter Aufrechterhaltung der Druckluftzuführung und Lösen der Klemmung, beispielsweise durch Freigabe der Fadenklemmeinheit, dem Spinnrotor zur Fortsetzung des Anspinnens in üblicher Weise zugeleitet.

Nach einem weiteren Ausführungsbeispiel kann in Falle eines Fadenbruchs, bei welchem ein Spinnfadenende auf die Auflaufspule in üblicher Weise aufläuft, das Spinnfadenende über eine Rückführeinheit zurückgeholt und über die Fadenaustrittsöffnung 4 in den Fadenabzugskanal 30 eingeführt werden. Die Rückführeinheit kann dem Serviceaggregat oder der Spinnstelle mit der Spinnvorrichtung zugeordnet sein. Manuell oder automatisch kann der Spinnfaden 2 aus der Fadenaustrittsöffnung 4 in die Fadeneinlegeausnehmung 8 überführt werden, wobei ein Fadenschnitt in einer wie vorstehend beschriebenen Art und Weise erfolgt. Der abgetrennte Spinnfadenabschnitt wird, wie vorstehend beschrieben, entsorgt. Das geschnittene Spinnfadenende wird manuell oder automatisch über die Fadenaustrittsöffnung 4 in den Fadenabzugskanal eingeführt und, wie gleichfalls vorbeschrieben, aufgelöst, um anschließend dem Spinnrotor zur Fortsetzung des Anspinnens zugeleitet zu werden.

### Bezugszeichenliste

- 1: Spinnbox
- 2: Spinnfaden
- 4: Fadenaustrittsöffnung
- 6: Aufsatz
- 6a: erste Gehäuseseite
- 6b: zweite Gehäuseseite
- 6c: dritte Gehäuseseite
- 8: Fadeneinlegeausnehmung
- 10: Vorverdichter
- 12: Speisewalze
- 14: Ausnehmung
- 16: Rastausnehmung
- 20: Fadentrenneinheit
- 21: erstes Klingenelement
- 22: zweites Klingenelement
- 30: Fadenabzugskanal
- 32: Fadenabzugskanalausgang
- 34: Druckluftanschluss
- 40: Reinigungsgehäuse
- 41: Abführkanal
- 42: Eintrittsöffnung
- 50: Einsatz
- 60: Fadenleitrampe
- 62: Rampenfläche

## Patentansprüche

1. Spinnbox (1) für eine Offenend-Spinnmaschine mit
einem Faserbandeingang zum Zuführen eines Faserverbandes zu einer Auflöseeinheit, welche in einer Auflöseeinheitaufnahme der Spinnbox (1) anordbar ist,
einer Fadenaustrittsöffnung (4), über welche ein aus dem zugeführten Faserverband erzeugter Spinnfaden (2) aus der Spinnbox (1) ausleitbar ist, und
einer Fadenendvorbereitungseinheit zum Vorbereiten eines Spinnfadenendes, wobei die Fadenendvorbereitungseinheit von der Spinnbox (1) aufgenommen ist,
wobei die Fadenendvorbereitungseinheit der Fadenaustrittsöffnung (4) zur gegenseitigen Übergabe des Spinnfadens (2) gegenüberliegend angeordnet ist,
**dadurch gekennzeichnet, dass**
die Spinnbox (1) eine mit der Fadenaustrittsöffnung (4) kommunizierende und mit der Fadenendvorbereitungseinheit wirkverbindbare Fadeneinlegeausnehmung (8) aufweist, in welche der Spinnfaden (2) aus der Fadenaustrittsöffnung (4) überführbar ist, wobei sich die Fadeneinlegeausnehmung (8) ausgehend von der Fadenaustrittsöffnung (4) in eine davon wegführende Richtung definiert erstreckt.

2. Spinnbox (1) nach Anspruch 1, **dadurch gekennzeichnet, dass** die Spinnbox (1) eine erste Gehäuseseite (6a) und eine zweite Gehäuseseite (6b) aufweist, welche an die erste Gehäuseseite (6a) unter Einschluss eines Winkels von kleiner als 180° angrenzt, wobei die Fadenaustrittsöffnung (4) in der ersten Gehäuseseite (6a) ausgebildet ist, und wobei sich die Fadeneinlegeausnehmung (8) von der Fadenaustrittsöffnung (4) bis in die zweite Gehäuseseite (6b) erstreckt und wenigstens teilweise schlitzartig ausgebildet ist.

3. Spinnbox (1) nach Anspruch 2, **dadurch gekennzeichnet, dass** die erste (6a) Gehäuseseite und die zweite Gehäuseseite (6b) durch einen Aufsatz (6) ausgebildet sind, welcher abnehmbar an der Spinnbox (1) befestigbar ist.

4. Spinnbox (1) nach einem der vorhergehenden Ansprüche 2 und 3, **dadurch gekennzeichnet, dass** die Fadenendvorbereitungseinheit eine Fadentrenneinheit (20) aufweist, welche in der Spinnbox (1) gegenüberliegend der Fadeneinlegeausnehmung (8) zum Trennen eines in der Fadeneinlegeausnehmung (8) aufgenommenen Spinnfadens (2) angeordnet ist.

5. Spinnbox (1) nach einem der vorhergehenden Ansprüche 2 bis 4, **gekennzeichnet durch** einen Fadensensor, welcher in der Spinnbox (1) der Fadeneinlegeausnehmung (8) zugeordnet zum Erfassen des in der Fadeneinlegeausnehmung (8) aufgenommenen Spinnfadens (2) angeordnet ist.

6. Spinnbox (1) nach Anspruch 4 und 5, **dadurch gekennzeichnet, dass** die Fadentrenneinheit (20) basierend auf einem Erfassungssignal des Fadensensors von diesem oder einer zwischengeschalteten Steuereinheit zum Trennen des in der Fadeneinlegeausnehmung (8) eingelegten Spinnfadens (2) ansteuerbar ist.

7. Spinnbox (1) nach einem der vorhergehenden Ansprüche 2 bis 6, **gekennzeichnet durch** eine Fadenleitrampe (60), welche innerhalb der Spinnbox (1) der Fadeneinlegeausnehmung (8) derart zugeordnet ist, dass ein in die Fadeneinlegeausnehmung (8) eingelegter Spinnfaden (2) über die Fadenleitrampe (60) definiert führbar ist.

8. Spinnvorrichtung für eine Offenend-Spinnmaschine **gekennzeichnet durch** eine Spinnbox nach einem der voranstehenden Ansprüche.

9. Verfahren zum Anspinnen bei einer Offenend-Spinnmaschine **gekennzeichnet durch** eine Spinnvorrichtung nach Anspruch 8, wobei das Verfahren umfasst
einen Schritt des Trennens des aus der Spinnbox (1) austretenden Spinnfadens (2),
einen anschließenden Schritt der Vorlage des geschnittenen Spinnfadenendes der Fadenaustrittsöffnung (4) zur Einführung in die Spinnbox (1),
einen nachfolgenden Schritt des Vorbereitens des eingeführten Spinnfadenendes mittels der Fadenendvorbereitungseinheit, und
einem nachfolgenden Schritt des Zuführens des vorbereiteten Spinnfadenendes zu einem Spinnrotor der Spinnvorrichtung.

## Claims

1. Spin box (1) for an open-end spinning machine, having
a sliver entrance for feeding a sliver to an opening unit, which can be arranged in an opening unit receptacle of the spin box (1),
a thread outlet opening (4), via which a spinning thread (2) produced from the fed sliver can be led out of the spin box (1), and
a thread-end preparation unit for preparing a spinning-thread end, whereby the thread-end preparation unit is accommodated by the spinning box (1),
whereby the thread-end preparation unit is arranged facing the thread outlet opening (4) for the mutual transfer of the spinning thread (2),
**characterized in that**
the spin box (1) has a thread insertion recess (8), which communicates with the thread outlet opening (4) and can be operatively connected to the thread-end preparation unit, and into which the spinning thread (2) can be transferred from the thread outlet opening (4), the thread insertion recess (8) extending in a defined way from the thread outlet opening (4) in a direction leading away therefrom.

2. Spin box (1) according to claim 1, **characterized in that** the spin box (1) has a first housing side (6a) and a second housing side (6b), which adjoins the first housing side (6a) such that an angle of less than 180° is included, the thread outlet opening (4) being formed in the first housing side (6a), and the thread insertion recess (8) extending from the thread outlet opening (4) into the second housing side (6b) and being at least partly slot-shaped.

3. Spin box (1) according to claim 2, **characterized in that** the first housing side (6a) and the second housing side (6b) are formed by an attachment (6), which can be removably fastened to the spin box (1).

4. Spin box (1) according to any one of the preceding claims 2 and 3, **characterized in that** the thread-end preparation unit has a thread severing unit (20), which is arranged, in the spin box (1), facing the thread insertion recess (8) in order to sever a spinning thread (2) received in the thread insertion recess (8).

5. Spin box (1) according to any one of the preceding claims 2 to 4, **characterized by** a thread sensor, which is arranged in the spin box (1) such that the thread sensor is associated with the thread insertion recess (8), in order to sense the spinning thread (2) received in the thread insertion recess (8).

6. Spin box (1) according to claims 4 and 5, **characterized in that** the thread severing unit (20) can be triggered, by the thread sensor or by an interposed control unit, on the basis of a sensing signal of the thread sensor, to sever the spinning thread (2) inserted in the thread insertion recess (8).

7. Spin box (1) according to any one of the preceding claims 2 to 6, **characterized by** a thread guide ramp (60), which, within the spin box (1), is associated with the thread insertion recess (8) such that a spinning thread (2) inserted into the thread insertion recess (8) can be guided in a defined way by means of the thread guide ramp (60).

8. Spinning device for an open-end spinning machine, **characterized by** a spin box according to any one of the preceding claims.

9. Method for piecing in an open-end spinning machine, **characterized by** a spinning device according to claim 8, the method comprising
a step of severing the spinning thread (2) exiting from the spin box (1),
a following step of delivering the cut spinning-thread end to the thread outlet opening (4) for insertion into the spin box (1),
a subsequent step of preparing the inserted spinning-thread end by means of the thread-end preparation unit, and
a subsequent step of feeding the prepared spinning-thread end to a spinning rotor of the spinning device.

## Revendications

1. Boîte de filage (1) pour une machine à filer à fibres libérées, comprenant
une entrée de ruban de fibres pour amener une mèche de fibres à une unité de désintégration, laquelle peut être disposée dans un logement d'unité de désintégration de la boîte de filage (1),
un orifice de sortie de fil (4), par lequel un fil filé (2) produit à partir de la mèche de fibres amenée peut être évacué de la boîte de filage (1), et
une unité de préparation d'extrémité de fil pour préparer une extrémité de fil filé, l'unité de préparation d'extrémité de fil étant logée par la boîte de filage (1),
l'unité de préparation d'extrémité de fil étant disposée en regard de l'orifice de sortie de fil (4) pour un transfert mutuel du fil filé (2),
**caractérisée en ce que**
la boîte de filage (1) présente un évidement d'insertion de fil (8) communiquant avec l'orifice de sortie de fil (4) et pouvant être en liaison fonctionnelle avec l'unité de préparation d'extrémité de fil,
dans lequel le fil filé (2) peut être transféré depuis l'orifice de sortie de fil (4), l'évidement d'insertion de fil (8) s'étendant de manière définie en partant de l'orifice de sortie de fil (4) dans une direction s'éloignant de celui-ci.

2. Boîte de filage (1) selon la revendication 1, **caractérisée en ce que** la boîte de filage (1) présente une première face de carter (6a) et une deuxième face de carter (6b), laquelle est adjacente à la première face de carter (6a) en formant un angle inférieur à 180°, l'orifice de sortie de fil (4) étant ménagé dans la première face de carter (6a), et l'évidement d'insertion de fil (8) s'étendant depuis l'orifice de sortie de fil (4) jusque dans la deuxième face de carter (6b) et étant au moins partiellement conformé en fente.

3. Boîte de filage (1) selon la revendication 2, **caractérisée en ce que** la première face de carter (6a) et la deuxième face de carter (6b) sont formées par une pièce rapportée (6) qui peut être fixée de manière amovible à la boîte de filage (1).

4. Boîte de filage (1) selon l'une des revendications 2 et 3, **caractérisée en ce que** l'unité de préparation d'extrémité de fil présente une unité de coupe de fil (20), laquelle est disposée dans la boîte de filage (1) en regard de l'évidement d'insertion de fil (8) pour couper un fil filé (2) reçu dans l'évidement d'insertion de fil (8).

5. Boîte de filage (1) selon l'une des revendications 2 à 4, **caractérisée par** un capteur de fil, lequel est disposé dans la boîte de filage (1) en étant associé à l'évidement d'insertion de fil (8) pour détecter le fil filé (2) reçu dans l'évidement d'insertion de fil (8).

6. Boîte de filage (1) selon les revendications 4 et 5, **caractérisée en ce que** l'unité de coupe de fil (20) peut être commandée sur la base d'un signal de détection du capteur de fil ou d'une unité de commande intermédiaire pour couper le fil filé (2) inséré dans l'évidement d'insertion de fil (8).

7. Boîte de filage (1) selon l'une des revendications 2 à 6, **caractérisée par** une rampe de guidage de fil (60), laquelle est associée à l'intérieur de la boîte de filage (1) à l'évidement d'insertion de fil (8) de telle manière qu'un fil filé (2) inséré dans l'évidement d'insertion de fil (8) peut être guidé de manière définie via la rampe de guidage de fil (60).

8. Dispositif de filage pour une machine à filer à fibres libérées, **caractérisé par** une boîte de filage (1) selon l'une des revendications précédentes.

9. Procédé de rattache sur une machine à filer à fibres libérées, **caractérisé par** un dispositif de filage selon la revendication 8, le procédé comprenant
une étape de coupe du fil filé (2) sortant de la boîte de filage (1),
une étape subséquente de présentation de l'extrémité de fil filé coupée à l'orifice de sortie de fil (4) pour son introduction dans la boîte de filage (1),
une étape suivante de préparation de l'extrémité de fil filé introduite au moyen de l'unité de préparation d'extrémité de fil, et
une étape suivante d'amenée de l'extrémité de fil filé préparée à un rotor de filage du dispositif de filage.
